# EUROPÄISCHE PATENTSCHRIFT

(11) **EP 3 109 423 B1**
(45) Veröffentlichungstag und Bekanntmachung des Hinweises auf die Patenterteilung: **11.10.2017**
(21) Anmeldenummer: 16171882.0
(22) Anmeldetag: 30.05.2016
(51) Int. Cl.: F01N 1/00, F01N 1/08, F01N 1/16, F01N 1/24

(54) **ABGASSCHALLDÄMPFER**
EXHAUST GAS MUFFLER
SILENCIEUX D'ÉCHAPPEMENT

(30) Priorität: 25.06.2015 DE 102015110199
(43) Veröffentlichungstag der Anmeldung: 28.12.2016
(73) Patentinhaber: Eberspächer Exhaust Technology GmbH & Co. KG, 66539 Neunkirchen (DE)
(72) Erfinder: Krüger, Jan, 73765 Neuhausen (DE); Wirth, Georg, 73230 Kirchheim u. Teck (DE)
(74) Vertreter: RLTG

(56) Entgegenhaltungen:
- EP-A1- 2 000 637
- EP-A1- 2 818 660
- DE-A1- 19 720 410
- DE-A1-102008 023 553

## Beschreibung

Die vorliegende Erfindung betrifft einen Abgasschalldämpfer für den Abgasstrom einer Brennkraftmaschine, insbesondere Fahrzeugbrennkraftmaschine, umfassend in einem Schalldämpfergehäuse eine erste Kammer und eine zweite Kammer, einen Abgaseinlass, wobei der Abgaseinlass in einem ersten Einlassöffnungsbereich zur ersten Kammer offen ist und in einem zweiten Einlassöffnungsbereich zur zweiten Kammer offen ist, einen Abgasauslass, wobei der Abgasauslass in einem Auslassöffnungsbereich zur ersten Kammer offen ist, wenigstens eine Verbindungsöffnung zwischen der ersten Kammer und der zweiten Kammer, eine der wenigstens einen Verbindungsöffnung zugeordnete Abgasventilanordnung mit einem Ventilelement, umfassend einen in einer Abschließstellung der Abgasventilanordnung die wenigstens eine Verbindungsöffnung abschließenden Abschließbereich.

Ein derartiger Abgasschalldämpfer ist aus der DE 197 20 410 A1 bekannt. Bei diesem bekannten Abgasschalldämpfer strömen die von einer Brennkraftmaschine abgegebenen Abgase über ein Einlassrohr bzw. einen daran vorgesehenen ersten Einlassöffnungsbereich in die erste Kammer im Schalldämpfergehäuse und über einen an einem Ende des Einlassrohrs bereitgestellten zweiten Einlassöffnungsbereich in die zweite Kammer im Schalldämpfergehäuse. Ein eine Verbindungsöffnung zwischen der zweiten Kammer und der ersten Kammer bereitstellendes Verbindungsrohr ist an seinem in der ersten Kammer liegenden Endbereich durch eine Abgasventilanordnung abgeschlossen. Die Abgasventilanordnung ist durch eine Feder in Richtung zu einer Abschließstellung vorgespannt, in welcher das Verbindungsrohr und somit die dadurch bereitgestellte Verbindungsöffnung zwischen der zweiten Kammer und der ersten Kammer abgeschlossen ist. Bei ausreichender Drehzahl einer Brennkraftmaschine und damit zunehmendem Abgasstrom bzw. zunehmendem Abgasdruck im Einlassrohr wird durch im zweiten Einlassöffnungsbereich in die zweite Kammer gelangende Abgase der Abgasdruck in der zweiten Kammer und somit auch im Verbindungsrohr erhöht, bis die Abgasventilanordnung entgegen der durch die Feder bereitgestellten Schließkraft öffnet.

Aus der DE 10 2004 040 631 B3 ist eine Abgasventilanordnung bekannt, die ein in einem Abgasrohr zwischen einer Abschließstellung und einer Offenstellung verschwenkbares Ventilelement umfasst. Durch eine auf das Ventilelement einwirkende Schenkelfeder ist dieses in Richtung zu der Abschließstellung vorbelastet. Durch den Abgasdruck kann das Ventilelement entgegen der durch die Schenkelfeder generierten Vorspannkraft in Richtung zu seiner Offenstellung verschwenkt werden.

Die US 7,434,570 B2 offenbart ein in einem Abgasrohr zwischen einer Abschließstellung und einer Offenstellung verschwenkbares Ventilelement einer Abgasventilanordnung. Das Ventilelement ist mit einem Hebel zur gemeinsamen Verschwenkung gekoppelt. Eine das Ventilelement in Richtung zu der Abschließstellung beaufschlagende Feder greift an dem Hebel an. Bei Verschwenkung des Ventilelements von der Abschließstellung zur Offenstellung und damit einhergehender Verschwenkung des Hebels nimmt eine effektive Hebellänge, mit welcher die Federkraft auf den Hebel einwirkt, ab, so dass die Beaufschlagungswirkung der bei Verschwenkung des Ventilelements zu seiner Offenstellung zunehmend gespannten Feder degressiv zunimmt.

Es ist die Aufgabe der vorliegenden Erfindung, einen Abgasschalldämpfer für den Abgasstrom einer Brennkraftmaschine, insbesondere Fahrzeugbrennkraftmaschine, bereitzustellen, welcher bei einfachem Aufbau eine zuverlässige und effektive Schalldämpfungswirkung bereitstellen kann.

Erfindungsgemäß wird diese Aufgabe gelöst durch einen Abgasschalldämpfer für den Abgasstrom einer Brennkraftmaschine, insbesondere Fahrzeugbrennkraftmaschine, umfassend in einem Schalldämpfergehäuse eine erste Kammer und eine zweite Kammer, einen Abgaseinlass, wobei der Abgaseinlass in einem ersten Einlassöffnungsbereich zur ersten Kammer offen ist und in einem zweiten Einlassöffnungsbereich zur zweiten Kammer offen ist, einen Abgasauslass, wobei der Abgasauslass in einem Auslassöffnungsbereich zur ersten Kammer offen ist, wenigstens eine Verbindungsöffnung zwischen der ersten Kammer und der zweiten Kammer für eine Abgasströmung von der zweiten Kammer zur ersten Kammer, eine der wenigstens einen Verbindungsöffnung zugeordnete Abgasventilanordnung mit einem Ventilelement, umfassend einen in einer Abschließstellung der Abgasventilanordnung die wenigstens eine Verbindungsöffnung abschließenden Abschließbereich.

Dabei ist weiter vorgesehen, dass die Abgasventilanordnung einen dem zweiten Einlassöffnungsbereich zugeordneten Betätigungsbereich umfasst zur Erzeugung einer die Abgasventilanordnung aus der Abschließstellung in Richtung zu einer Offenstellung beaufschlagenden Betätigungskraft durch Abgasumströmung.

Bei dem erfindungsgemäß aufgebauten Abgasschalldämpfer sind derjenige Bereich der Abgasventilanordnung, welcher im Wesentlichen dazu vorgesehen ist, eine Abgasströmung von der zweiten Kammer zur ersten Kammer zu unterbinden bzw. zu begrenzen, und derjenige Bereich, in welchem durch Abgasbeaufschlagung bzw. Abgasumströmung eine die Abgasventilanordnung in Richtung Offenstellung beaufschlagende Betätigungskraft generiert wird, voneinander baulich bzw. räumlich getrennt. Während der Abschließbereich mit der wenigstens einen Verbindungsöffnung zusammenwirkt, wirkt der Betätigungsbereich mit dem zweiten Einlassöffnungsbereich bzw. einem im zweiten Einlassöffnungsbereich in die zweite Kammer eintretenden Abgasstrom zusammen. Dies gestattet es, die Abgasventilanordnung mit diesen beiden voneinander unabhängig ausgestaltbaren Bereichen zur Erfüllung der durch diese vorzusehenden Funktionalitäten jeweils optimiert auszubilden.

Um in einfacher Art und Weise eine Zusammenwirkung mit der wenigstens einen Verbindungsöffnung einerseits und dem zweiten Einlassöffnungsbereich andererseits erreichen zu können, wird vorgeschlagen, dass die Abgasventilanordnung im Wesentlichen in der zweiten Kammer angeordnet ist.

Um die Abgasströmung von der zweiten Kammer zur ersten Kammer effektiv unterbinden bzw. begrenzen zu können, wird vorgeschlagen, dass der

Abschließbereich einen in der Abschließstellung der Abgasventilanordnung die wenigstens eine Verbindungsöffnung vorzugsweise an einer der zweiten Kammer zugewandten Seite wenigstens teilweise bedeckenden Ventilklappenbereich umfasst. Insbesondere wird dadurch die Möglichkeit geschaffen, durch den in der zweiten Kammer vorhandenen Abgasdruck eine Belastung des Abschließbereichs in Richtung Abschließstellung der Abgasventilanordnung zu erzeugen, so dass allein durch den Abgasdruck bzw. die Druckdifferenz zwischen der zweiten Kammer und der ersten Kammer im Abschließbereich eine die Abgasventilanordnung in Richtung Abschließstellung belastende Krafteinwirkung generiert wird. Es ist daher nicht zwingend erforderlich, zusätzliche Organe, wie z. B. eine Vorspannfeder vorzusehen, durch welche das Ventilelement in Richtung Abschließstellung der Abgasventilanordnung belastet wird.

Zum Vermeiden von Anschlaggeräuschen dann, wenn das Ventilelement sich der Abschließstellung der Abgasventilanordnung annähert, wird vorgeschlagen, dass dem Ventilelement eine Anschlagdämpfungsanordnung zur Anschlagdämpfung bei Bewegung des Ventilelements in Richtung Abschließstellung der Abgasventilanordnung zugeordnet ist.

Dabei kann zur Zusammenwirkung der Anschlagdämpfungsanordnung mit den verschiedenen Komponenten, deren gegenseitiges Anschlagen zu dämpfen ist, Anschlagdämpfungsmaterial umfassen, wobei das Anschlagdämpfungsmaterial an einem den zweiten Einlassöffnungsbereich bereitstellenden Bauteil oder/und einem die wenigstens eine Verbindungsöffnung bereitstellenden Bauteil oder/und dem Ventilelement in seinem mit dem den zweiten Einlassöffnungsbereich bereitstellenden Bauteil oder/und dem die wenigstens eine Verbindungsöffnung bereitstellenden Bauteil zusammenwirkenden Bereich vorgesehen ist.

Um definierte Druck- bzw. Kraftverhältnisse zur Beaufschlagung des Ventilelements einstellen zu können, wird vorgeschlagen, dass eine erste Leckageöffnungsanordnung vorgesehen ist zum Bereitstellen eines Abgasleckagestroms von der zweiten Kammer zur ersten Kammer bei in der Abschließstellung positionierter Abgasventilanordnung. Insbesondere kann dabei vorgesehen sein, dass die erste Leckageöffnungsanordnung wenigstens eine Durchströmöffnung im Abschließbereich oder/und in einem die wenigstens eine Verbindungsöffnung bereitstellenden Bauteil oder/und zwischen dem Abschließbereich und einem die wenigstens eine Verbindungsöffnung bereitstellenden Bauteil umfasst. Man erkennt dabei, dass im Sinne der vorliegenden Erfindung die Angabe, dass die Abgasventilanordnung bzw. deren Abschließbereich die Verbindungsöffnung zwischen der zweiten Kammer und der ersten Kammer abschließt, nicht zwingend bedeutet, dass hier ein vollkommener, jedwede Strömung unterbindender Abschluss vorgesehen sein muss.

Gemäß einem weiteren besonders vorteilhaften Aspekt wird vorgeschlagen, dass bei in der Abschließstellung positionierter Abgasventilanordnung der Abschließbereich aufgrund einer zwischen der zweiten Kammer und der ersten Kammer bestehenden Druckdifferenz in Richtung Abschließstellung belastet ist. Das Vorsehen zusätzlicher die Abgasventilanordnung in Richtung Abschließstellung belastender Organe, wie z. B. einer Vorspannfeder, ist somit nicht mehr zwingend erforderlich.

Zur Bereitstellung eines vereinfachten Aufbaus kann eine Funktionenverschmelzung dadurch erreicht werden, dass die Anschlagdämpfungsanordnung wenigstens einen Teil der ersten Leckageöffnunganordnung bereitstellt. Insbesondere kann dabei vorgesehen sein, dass die Anschlagdämpfungsanordnung flexibles, poröses Anschlagmaterial, vorzugsweise Drahtgeflechtmaterial, umfasst. Es ist hier darauf hinzuweisen, dass im Sinne der vorliegenden Erfindung ein Drahtgeflechtmaterial ein insbesondere aus Metalldraht aufgebautes, mit poröser Struktur ausgebildetes Material ist, beispielsweise Drahtgestrick, Drahtgewirk, Drahtgewebe oder Drahtvliesmaterial.

Gleichwohl kann zur Bereitstellung einer definierten Belastung in Richtung Abschließstellung insbesondere auch dann, wenn ein Abgasstrom nicht vorhanden ist, vorgesehen sein, dass die Abgasventilanordnung durch eine Unterstützungskraftwirkung in Richtung Abschließstellung belastet ist. Die Unterstützungskraftwirkung kann beispielsweise durch Federkraft oder/und Schwerkraft bereitgestellt sein.

Da im Allgemeinen mit zunehmendem Öffnen der Abgasventilanordnung deren Wechselwirkungsfläche mit dem Abgasstrom abnimmt, wird weiter vorgeschlagen, dass die Unterstützungskraftwirkung bei Bewegung der Abgasventilanordnung von der Abschließstellung zur Offenstellung degressiv zunimmt. Diese Zunahme der Unterstützungskraftwirkung hat zur Folge, dass ein beim Öffnen der Abgasventilanordnung auftretendes Oszillieren vermieden werden kann.

Diese Zunahmecharakteristik der Unterstützungskraftwirkung kann beispielsweise dadurch bereitgestellt werden, dass eine Unterstützungskraftanordnung eine das Ventilelement zur Verschwenkung in Richtung Abschließstellung der Abgasventilanordnung mit Hebelwirkung beaufschlagende Unterstützungskraftfeder umfasst, wobei eine effektive Hebellänge bei Verschwenkung des Ventilelements von der Abschließstellung der Abgasventilanordnung in Richtung zur Offenstellung der Abgasventilanordnung wenigstens bereichsweise abnimmt. Durch die Abnahme der effektiven Hebellänge wird erreicht, dass bei Verschwenkung in Richtung Offenstellung das auf das Ventilelement einwirkende Drehmoment degressiv zunimmt.

Um durch Wechselwirkung des Betätigungsbereichs mit dem am zweiten Einlassöffnungsbereich auftretenden Abgasdruck bzw. Abgasstrom in einfacher und zuverlässiger Weise die Betätigungskraft zum Öffnen der Abgasventilanordnung bereitstellen zu können, wird vorgeschlagen, dass der Betätigungsbereich einen in der Abschließstellung der Abgasventilanordnung den zweiten Einlassöffnungsbereich vorzugsweise an einer der zweiten Kammer zugewandten Seite wenigstens teilweise bedeckenden Betätigungsklappenbereich an dem Ventilelement umfasst.

Um auch in diesem Bereich definierte Druck- bzw. Strömungsverhältnisse insbesondere bei in der Abschließstellung positionierter Abgasventilanordnung bereitstellen zu können, wird weiter vorgeschlagen, dass eine zweite Leckageöffnungsanordnung vorgesehen ist zur Bereitstellung eines Abgasleckagestroms aus dem Abgaseinlass in die zweite Kammer bei in der Abschließstellung positionierter Abgasventilanordnung. Durch das Bereitstellen dieser zweiten Leckageöffnungsanordnung wird ferner eine akustische Verbindung zwischen den beiden Kammern bereitgestellt, so dass diese nach Art eines Helmholtzresonators zusammenwirkend zur Schalldämpfung beitragen können.

Die zweite Leckageöffnungsanordnung kann wenigstens eine Durchströmöffnung im Betätigungsbereich oder/und in einem den zweiten Einlassöffnungsbereich bereitstellenden Bauteil oder/und zwischen dem Betätigungsbereich und einem den zweiten Einlassöffnungsbereich bereitstellenden Bauteil umfassen.

Eine Oszillationen vermeidende Positionierung des Ventilelements bzw. der Abgasventilanordnung in einer von der Abschließstellung sich unterscheidenden Stellung, beispielsweise der Offenstellung, kann dadurch erreicht bzw. unterstützt werden, dass der Betätigungsbereich wenigstens ein, vorzugsweise eine Mehrzahl von von Abgas umströmbaren Strömungsleitelementen umfasst. Die vom Abgas umströmbaren Strömungsleitelemente stabilisieren die Position des Betätigungsbereichs und somit des Ventilelements im Abgasstrom.

Um die Schalldämpfungswirkung bei dem erfindungsgemäßen Schalldämpfer noch effizienter gestalten zu können, wird vorgeschlagen, dass eine vorzugsweise schalldämpfendes Material enthaltende dritte Kammer im Schalldämpfergehäuse zwischen der ersten Kammer und der zweiten Kammer vorgesehen ist.

Zur Erlangung der verschiedenen Abgasströmungswege vom Abgaseinlass zum Abgasauslass, teilweise über die zweite Kammer, wird vorgeschlagen, dass der Abgaseinlass wenigstens ein die erste Kammer und die dritte Kammer durchsetzendes, im ersten Einlassöffnungsbereich zur ersten Kammer offenes und im zweiten Einlassöffnungsbereich zur zweiten Kammer offenes Einlassrohr umfasst, oder/und dass der Abgasauslass wenigstens ein die zweite Kammer und die dritte Kammer durchsetzendes, im Auslassöffnungsbereich zur ersten Kammer offenes Auslassrohr umfasst, oder/und dass wenigstens ein die dritte Kammer durchsetzendes und zum Bereitstellen einer Verbindungsöffnung zur ersten Kammer und zur zweiten Kammer offenes Verbindungsrohr vorgesehen ist. Eine Abgasventilanordnung, welche in besonders vorteilhafter Weise bei dem vorangehend beschriebenen Abgasschalldämpfer eingesetzt werden kann, kann ein Ventilelement mit einem in einer Abschließstellung der Abgasventilanordnung eine Abgasströmung wenigstens teilweise unterbindend positionierbaren Abschließbereich und einem durch Abgasumströmung eine die Abgasventilanordnung in Richtung zu einer Offenstellung beaufschlagende Betätigungskraft erzeugenden Betätigungsbereich umfassen.
Um bei einer derartigen Abgasventilanordnung insbesondere auch in der Abschließstellung derselben definierte Druck- bzw. Strömungsverhältnisse einstellen zu können, welche von Fertigungs- bzw. Montagetoleranzen im Wesentlichen unbeeinflusst sind, wird vorgeschlagen, dass im Abschließbereich wenigstens eine Durchströmöffnung zur Bereitstellung eines Abgasleckagestroms bei in der Abschließstellung positionierter Abgasventilanordnung vorgesehen ist, oder/und dass im Betätigungsbereich wenigstens eine Durchströmöffnung zur Bereitstellung eines Abgasleckagestroms bei in der Abschließstellung positionierter Abgasventilanordnung oder/und wenigstens ein Strömungsleitelement vorgesehen ist.
Ferner kann vorgesehen sein, dass wenigstens eine Ventilfeder zum Beaufschlagen des Ventilelements in Richtung Abschließstellung der Abgasventilanordnung vorgesehen ist, wobei eine Beaufschlagungswirkung bei Bewegung des Ventilelements von der Abschließstellung der Abgasventilanordnung in Richtung zu einer Offenstellung der Abgasventilanordnung degressiv zunimmt.
Um bei dem erfindungsgemäßen Ventilelement einerseits im Bereich des Abschließbereichs eine das Ventilelement in Richtung Abschließstellung beaufschlagende Belastung durch eine Abgasdruckdifferenz erzeugen zu können, andererseits im Betätigungsbereich eine Betätigungskraft zum Bewegen des Ventilements in Richtung Offenstellung durch Abgasumströmung bzw. eine Abgasdruckdifferenz erzeugen zu können, kann das Ventilelement in eine Schwenklagerungsbereich um eine Schwenkachse schwenkbar sein und der Betätigungsbereich in größerem Abstand zum Schwenklagerungsbereich vorgesehen sein als der Abschließbereich.
Die vorliegende Erfindung wird nachfolgend mit Bezug auf die beiliegenden Figuren beschrieben. Es zeigt:
- Fig. 1: in prinzipartiger Darstellung einen Abgasschalldämpfer für einen Abgasstrom einer Brennkraftmaschine;
- Fig. 2: in prinzipartiger Darstellung eine an dem Abgasschalldämpfer der Fig. 1 einsetzbare Abgasventilanordnung.
Ein in Fig. 1 dargestellter Abgasschalldämpfer 10 umfasst ein Schalldämpfergehäuse 12. In dem Schalldämpfergehäuse 12 sind eine erste Kammer 14, eine zweite Kammer 16 sowie eine dritte Kammer 18 zwischen der ersten Kammer 14 und der zweiten Kammer 16 ausgebildet. Durch eine Wandung 20 ist die erste Kammer 14 von der dritten Kammer 18 getrennt. Durch eine Wandung 22 ist die dritte Kammer 18 von der zweiten Kammer 16 getrennt.
Ein im Wesentlichen einen Abgaseinlass 24 bereitstellendes Einlassrohr 26 führt im Bereich der ersten Kammer 14 in das Schalldämpfergehäuse 12. Das Einlassrohr 24 weist in seinem in der ersten Kammer 14 sich erstreckenden Bereich einen beispielsweise durch ein vom Einlassrohr 26 abzweigend positioniertes Abzweigungsrohr 28 bereitgestellten ersten Einlassöffnungsbereich 30 auf. In diesem ersten Einlassöffnungsbereich 30 ist das Einlassrohr 26 zur ersten Kammer 14 offen. Das Einlassrohr 26 durchsetzt die erste Kammer 14, die Wandung 20, die dritte Kammer 18 und die Wandung 22 und erstreckt sich beispielsweise mit einem einen zweiten Einlassöffnungsbereich 32 bereitstellenden Endbereich 34 bis in die zweite Kammer 16.
Ein im Wesentlichen einen Abgasauslass 36 bereitstellendes Auslassrohr 38 ist in seinem beispielsweise im Bereich der Wandung 20 liegenden Endbereich 40 in einem Auslassöffnungsbereich 42 zur ersten Kammer 14 offen. Das Auslassrohr 38 durchsetzt die dritte Kammer 18, die Wandung 22 und die zweite Kammer 16. In seinem im Bereich der dritten Kammer 18 sich erstreckenden Längenbereich kann das Auslassrohr 38 eine Vielzahl von Durchtrittsöffnungen 44 aufweisen, über welche das Auslassrohr 38 zur dritten Kammer 18 offen ist. Die dritte Kammer 18 ist weiterhin vorzugsweise mit schalldämpfendem Material 46, beispielsweise porösem oder faserartigem Material, gefüllt. Über die Öffnungen 44 steht die dritte Kammer 18 in akustischer Verbindung mit dem Inneren des Auslassrohrs 38, so dass auch in Wechselwirkung mit dem in der dritten Kammer 18 positionierten schalldämmenden Material 46 ein schalldämmender Effekt durch Reflektion bzw. Absorption erreicht werden kann. Es ist darauf hinzuweisen, dass grundsätzlich die dritte Kammer 18 nicht von den über das Einlassrohr 26 in das Schalldämpfergehäuse 12 eintretenden und über das Auslassrohr 38 das Schalldämpfergehäuse 12 verlassenden Abgasen A durchströmbar ist.

Die erste Kammer 14 steht ferner über ein die dritte Kammer 18 bzw. die Wandungen 20, 22 durchsetzendes Verbindungsrohr 48 in Verbindung mit der zweiten Kammer 16. Das Verbindungsrohr 48 stellt eine Verbindungsöffnung 50 zwischen der ersten Kammer 14 und der zweiten Kammer 16 bereit.

Eine in Fig. 2 detaillierter dargestellte Ventilanordnung 52 ist im Wesentlichen in der zweiten Kammer 16 bzw. im Angrenzungsbereich der zweiten Kammer 16 an die dritte Kammer 18 angeordnet. Die Abgasventilanordnung 52 umfasst ein in einem Schwenklagerungsbereich 54 beispielsweise an der Wandung 22 um eine zur Zeichenebene der Fig. 1 und 2 orthogonale Schwenkachse verschwenkbares Ventilelement 56. Das Ventilelement 56 stellt in seinem den Schwenklagerungsbereich 54 nahe liegenden Bereich einen ventilklappenartigen Abschließbereich 58 bereit, mit welchem es in Abschließwechselwirkung mit dem die Verbindungsöffnung 50 bereitstellenden Verbindungsrohr 48 bringbar ist. Wie dies beispielsweise in Fig. 1 erkennbar ist, kann ein Endbereich 60 des Verbindungsrohrs 48 sich bis in die zweite Kammer 16 hineinerstrecken, so dass in einer in Fig. 1 dargestellten Abschließstellung der Abgasventilanordnung 52 der Abschließbereich 58 des Ventilelements 56 den Endbereich 60 des Verbindungsrohrs 48 überdeckend und damit die Verbindungsöffnung 50 im Wesentlichen abschließend positioniert ist. In dem Abschließbereich 58 kann wenigstens eine Durchströmöffnung 62 vorgesehen sein, durch welche auch dann, wenn der Abschließbereich 58 am Endbereich 60 des Verbindungsohrs 48 aufliegt bzw. die Verbindungsöffnung 50 abdeckt, ein definierter Strömungsquerschnitt für eine Leckageströmung von der zweiten Kammer 16 zur ersten Kammer 14 bereitgestellt ist. Die Durchströmöffnung 62 kann aufgrund akustischer Vorteile auch durch ein oder mehrere am Ventilelement 56 vorgesehene Röhrchen bereitgestellt sein.

In dem vom Schwenklagerungsbereich 54 weiter entfernt liegenden Abschnitt des Ventilelements 56 ist ein Betätigungsbereich 64 vorgesehen. Dieser ist so gestaltet bzw. positioniert, dass er insbesondere in der Abschließstellung der Abgasventilanordnung 52 im Bereich des zweiten Einlassöffnungsbereichs 32, d h. im Bereich des Endbereichs 34 des Einlassrohrs 26 positioniert ist, insbesondere diesen Endbereich 34 ventilklappenartig überdeckend positioniert ist.

Im Betätigungsbereich 64 weist das Ventilelement 56 eine oder mehrere Durchströmöffnungen 66 auf, durch welche hindurch auch bei in der Abschließstellung positionierter Abgasventilanordnung 52 ein Leckagestrom bzw. Abgasstrom vom Einlassrohr 26 im zweiten Einlassöffnungsbereich 32 zur zweiten Kammer 16 ermöglicht ist. Ferner sind im Betätigungsbereich 64 des Ventilelements 56 im dargestellten Beispiel mehrere rippen- oder finnenartig ausgebildete Strömungsleitelemente 68 vorgesehen, zwischen welchen Abgasdurchtrittskanäle gebildet sind. Diese beispielsweise durch separat angebrachte Bauteile oder durch Ausklinkungen oder Ausformungen bereitgestellten Strömungsleitelemente 68 leiten die den Betätigungsbereich 64 umströmenden, insbesondere auch durch die Durchströmöffnungen 66 hindurchtretenden Abgase in definierter Weise und führen somit bei Umströmung des Betätigungsbereichs 64 durch Abgase zu einer stabilen Abgasströmung einerseits bzw. einer Positionsstabilisierung des Ventilelements 56 im Abgasstrom andererseits. Durch die Durchströmöffnungen 66 ist auch bei in der Abschließstellung der Abgasventilanordnung das Einlassrohr 26 überdeckenden Betätigungsbereich 64 eine akustische Verbindung zwischen der ersten Kammer 14 und der zweiten Kammer 16 hergestellt.

In Fig. 2 ist in Zuordnung zu dem Ventilelement 56 ferner eine dieses in Richtung Abschließstellung der Abgasventilanordnung 52 beaufschlagende Feder 70 erkennbar. Diese Feder 70 greift einerseits an dem Ventilelement 56 beispielsweise zwischen dem Abschließbereich 58 und dem Betätigungsbereich 64 an. Andererseits greift die Feder 70 an einer feststehenden Komponenten oder Baugruppe, beispielsweise der Wandung 22 oder dem Verbindungsrohr 48 oder einem der Abgasventilanordnung 52 zuzuordnenden und das Ventilelement 56 im Schwenklagerungsbereich 54 schwenkbar lagernden Bauteil, an. Aufgrund der bezüglich des Schwenklagerungsbereichs 54 seitlich versetzten Positionierung der Feder 70 bzw. des Angriffspunktes 72 der Feder 70 am Ventilelement 56 ergibt sich in der Abschließstellung der Ventilanordnung 52 eine effektive Hebellänge H, mit welcher die Feder 70 auf das Ventilelement 56 einwirkt, so dass unter Berücksichtigung der durch die Feder 70 bereitgestellten Federkraft das Ventilelement 56 mit einem durch die Federkraft einerseits und die effektive Hebelläge H andererseits bestimmten Drehmoment in Richtung zur Abschließstellung belastet wird. Verschwenkt das Ventilelement 56 ausgehend von der in Fig. 1 bzw. in Fig. 2 dargestellten und der Abschließstellung der Ventilanordnung 52 entsprechenden Schwenkstellung in Richtung zu einer Offenstellung der Abgasventilanordnung 52, was in den Darstellungen der Fig. 1 und 2 einer Verschwenkung in Richtung eines Pfeils S im Gegenuhrzeigersinn entspricht, so nimmt bei zunehmender Spannung der Feder 70 und damit auch zunehmender durch die Feder 70 bereitgestellter Federkraft die effektive Hebellänge H ab. Dies hat zur Folge, dass die das Ventilelement 52 in Richtung Abschließstellung der Abgasventilanordnung 52 belastende Kraftwirkung zwar zunimmt, jedoch diese Zunahme aufgrund der geringer werdenden effektiven Hebellänge mit fortschreitender Verschwenkung in geringerem Ausmaß, also degressiv, erfolgt. Dies wird auch dadurch unterstützt, dass bei Verschwenkung in Richtung zur Offenstellung die pro Schwenkwinkeleinheit auftretende Längenänderung der Feder 70 abnimmt.

Die Fig. 1 und 2 zeigen, dass auch unabhängig vom Bereitstellen der Feder 70 beispielsweise aufgrund der winkeligen Außengestaltung des Ventilelements 56 dieses schwerkraftunterstützt in Richtung Abschließstellung der Abgasventilanordnung 52 belastet ist bzw. so positioniert werden kann, dass eine derartige schwerkraftunterstützte Beaufschlagung der Ventilanordnung 52 in Richtung Abschließstellung erfolgt. Auf das Vorsehen einer Feder 70 zum Vorspannen bzw. Halten des Ventilelements 52 in der Abschließstellung kann somit grundsätzlich verzichtet werden. Um bei derartiger schwerkraftunterstützter Vorspannung des Ventilelements 56 in Richtung Abschließstellung der Abgasventilanordnung 52 in einfacher Art und Weise die degressiv zunehmende Unterstützungskraftwirkung bereitstellen zu können, kann beispielsweise am Ventilelement 56 eine zusätzliche Masse M vorgesehen sein. Diese kann zu dem Schwenklagerungsbereich 56 versetzt, also zur Bereitstellung einer Hebelwirkung angeordnet sein. Verschwenkt das Ventilelement 56 in der Darstellung der Fig. 2 im Gegenuhrzeigersinn, so kann die durch die zusätzliche Masse M bereitgestellte effektive Hebellänge abnehmen, wodurch auch die durch die zusätzliche Masse M bereitgestellte und das Ventilelement 56 in Richtung Abschließstellung der Ventilanordnung 52 belastende Kraftwirkung abnimmt. Dabei kann vorgesehen sein, dass die zusätzliche Masse M sich in horizontaler Richtung über den Schwenklagerungsbereich 54 hinausbewegt und dann eine das Ventilelement 56 in Richtung seiner Offenstellung belastende Kraftwirkung generiert. Durch das Bereitstellen einer derartigen zusätzlichen Masse M kann also an dem Ventilelement 56 eine derartige Lage des Gesamtmassenschwerpunkts desselben erreicht werden, dass bei Auslenkung aus der Abschließstellung und Bewegung in Richtung zur Offenstellung zwar grundsätzlich die das Ventilelement 56 in Richtung Abschließstellung der Ventilanordnung 52 belastende Kraft zunimmt, dass aber eine degressive Zunahme dieser Unterstützungskraftwirkung erreicht wird.

Um dann, wenn das Ventilelement 56 ausgehend von der Offenstellung bei Bewegung in Richtung Abschließstellung der Ventilanordnung 52 sich dem Einlassrohr 26 bzw. dem Verbindungsrohr 48 annähert, Anschlaggeräusche zu vermeiden, ist dem Ventilelement 56 eine Anschlagdämpfungsanordnung 80 zugeordnet. Bei dem in Fig. 2 veranschaulichten Beispiel ist die Anschlagdämpfungsanordnung 80 in demjenigen Bereich des Ventilelements 56 vorgesehen, der mit dem Verbindungsrohr 48 zusammenwirkt. Nähert sich das Ventilelement 56 bei Bewegung in Richtung Abschließstellung der Ventilanordnung 52 mit diesem Bereich dem Verbindungsrohr 48 an, so kommt Anschlagdämpfungsmaterial 82 der Anschlagdämpfungsanordnung 80 in Kontakt mit dem Verbindungsrohr 48. Das Anschlagdämpfungsmaterial 82 ist dabei vorzugsweise poröses, flexibles Material, welches bei Annäherung des Ventilelements 56 an das Verbindungsrohr 48 verformbar ist. Beispielsweise kann hier am Ventilelement 56 durch Anschweißen, vorzugsweise Widerstandspunktschweißen, festgelegtes Drahtgeflechtmaterial beispielsweise mit ringartiger Struktur zur Zusammenwirkung mit dem Verbindungsrohr 48 vorgesehen sein. Derartiges Drahtgeflechtmaterial kann ferner dazu genutzt werden, aufgrund seiner porösen Struktur eine Leckageströmung in das Verbindungsrohr 48 zuzulassen. Das Anschlagdämpfungsmaterial 82 kann also auch dann, wenn es zwischen dem Verbindungsrohr 48 und dem Ventilelement 56 positioniert ist, das Ventilelement 56 also über das Anschlagdämpfungsmaterial 82 am Endbereich 60 des Verbindungsrohrs 48 anliegt, eine Abgasströmung zwischen der zweiten Kammer 16 und der ersten Kammer 14 über das Verbindungsrohr 48 zulassen. Alternativ oder zusätzlich könnte derartiges Anschlagdämpfungsmaterial auch in demjenigen Bereich des Ventilelements 56 vorgesehen sein, in welchem dieses mit dem Endbereich 34 des Einlassrohrs 26 zusammenwirkt. Um dabei auch die Leckageströmung über das Verbindungsrohr 48 zu gewährleisten, kann anstelle des Bereitstellens der Durchströmöffnung 62 oder zusätzlich dazu die Anordnung derart sein, dass durch das Anschlagdämpfungsmaterial, welches zwischen dem Ventilelement 56 und dem Endbereich 34 des Einlassrohrs 26 positioniert wird, der Abschließbereich 58 des Ventilelements 56 in Abstand vom Endbereich 60 des Verbindungsrohrs 48 gehalten ist. Weiter sei darauf hingewiesen, dass alternativ oder zusätzlich derartiges Anschlagdämpfungsmaterial 82 auch am Endbereich des Verbindungsrohrs 48 oder/und am Endbereich 34 des Einlassrohrs 26 vorgesehen sein kann.

Im Betrieb einer Brennkraftmaschine, deren Abgassystem mit dem Abgasschalldämpfer 10 ausgestattet ist, treten die von der Brennkraftmaschine abgegebenen Abgase A über das Einlassrohr 26 in das Schalldämpfergehäuse 12 ein. Über den ersten Einlassöffnungsbereich 30 kann ein größerer Teil der Abgase A in die erste Kammer 14 strömen. Aus der ersten Kammer 14 strömen die Abgase A durch das Auslassrohr 38 hindurch und gelangen somit in den weiterführenden Teil des Abgassystems bzw. werden zur Umgebung hin abgegeben. Aufgrund der Durchströmöffnungen 66 im Betätigungsbereich 64 einerseits und der Durchströmöffnung/en 62 im Abschließbereich 58 andererseits gelangt ein Teil des Abgasstroms über den zweiten Einlassöffnungsbereich 32 in die zweite Kammer 16 und über das Verbindungsrohr 48 bzw. die Verbindungsöffnung 50 in die erste Kammer 14. Dabei baut sich in der zweiten Kammer 16 ein Abgasdruck auf, der größer sein wird, als der Abgasdruck in der im Allgemeinen zur Umgebung hin über das Auslassrohr 38 offenen ersten Kammer 14. Aufgrund dieser Druckdifferenz wird der Abschließbereich 58 des Ventilelements 56 in Richtung auf das Verbindungsrohr 48 zu belastet, so dass grundsätzlich durch die zwischen der zweiten Kammer 16 und der ersten Kammer 14 sich aufbauende Druckdifferenz die Ventilanordnung 52 in ihre Abschließstellung vorbelastet ist. Wie bereits vorangehend dargestellt, kann diese Vorbelastung unterstützt sein durch eine optional vorhandene Feder 70 oder/und durch die auf das Ventilelement 56 einwirkende Schwerkraft.

Mit zunehmender Drehzahl einer Brennkraftmaschine und damit zunehmendem Abgasstrom bzw. Abgasdruck in dem Einlassrohr 26 wird am Betätigungsbereich 64 auch eine zunehmende, diesen in Richtung vom Einlassrohr 26 weg belastende Betätigungskraft entstehen. Bei Erreichen einer Grenzdrehzahl bzw. eines Grenzabgasdrucks überwiegt die im Betätigungsbereich 64 generierte Betätigungskraft die im Abschließbereich 58 druckdifferenzbedingt vorhandene Schließkraft, was einerseits auch bedingt bzw. unterstützt sein kann dadurch, dass das Einlassrohr 26 einen größeren Querschnitt aufweist, als das Verbindungsrohr 48, und dass andererseits der Betätigungsbereich 64 einen größeren Abstand und damit eine größere Hebellänge bezüglich des Schwenklagerungsbereichs 54 aufweist, als der Abschließbereich 58. Dies führt dazu, dass das Ventilelement 56 ausgehend von der in den Fig. 1 und 2 dargestellten Positionierung verschwenkt und die Verbindungsöffnung 50 zwischen der zweiten Kammer 16 und der ersten Kammer 14 mit fortschreitender Verschwenkung zunehmend freigibt. Dies hat zur Folge, dass ein zunehmender Anteil des Abgasstroms über die zweite Kammer 16 und das Verbindungsrohr 48 in die erste Kammer 14 und über diese in das Abgasrohr 38 strömt.

Durch das Bereitstellen der Strömungsleitelemente 68 am Betätigungsbereich 64 des Ventilelements 56 wird sichergestellt, dass aus bei der Abschließstellung ausgelenktem Ventilelement 56 dieses stabil im Abgasstrom gehalten wird, so dass die Gefahr von Oszillationen des Ventilelements 56 vermieden wird. Dazu trägt auch bei, dass auf das Vorhandensein einer eine Unterstützungskraft liefernden Feder, wie z. B. der Feder 70, vollständig verzichtet werden kann, oder dass, sofern die Feder 70 vorgesehen ist, diese eine degressiv zunehmende Krafteinwirkung bei Verschwenkung des Ventilelements 56 in Richtung Offenstellung der Abgasventilanordnung 52 bereitstellt. Ein Verzicht auf ein eine derartige Unterstützungswirkung bereitstellendes Federelement hat weiter den Vorteil, dass alterungsbedingte Veränderungen in der Kraftcharakteristik eines derartigen dem vergleichsweise heißen Abgasstrom ausgesetzten Federelements vermieden werden können.

Es sei darauf hingewiesen, dass der in Fig. 1 dargestellte Abgasschalldämpfer, ohne von den Prinzipien der vorliegenden Erfindung abzuweichen, in verschiedenster Weise variiert werden kann. So könnte selbstverständlich die durch ein Federelement bereitgestellte Unterstützungskraft nicht notwendigerweise durch eine Schraubenzugfeder, sondern beispielsweise durch eine anders gestaltete Feder, wie z. B. Spiralfeder, Blattfeder oder Omegafeder oder Kombinationen von verschiedenen Federelementen, bereitgestellt werden. Auch könnte das Ventilelement an anderer Positionierung, beispielsweise am Schalldämpfergehäuse, schwenkbar angebracht sein, um gleichwohl die Verbindungsöffnung bzw. den zweiten Einlassöffnungsbereich in der vorangehend beschriebenen Art und Weise unter Beibehalt eines definierten Leckagestroms abschließen zu können. Auch könnte auf die dritte Kammer ggf. verzichtet werden, wobei dann eine die zweite Kammer von der ersten Kammer trennende Wandung vorzusehen ist, in welcher beispielsweise durch entsprechende Öffnungen oder diese Wandung durchsetzende Rohre die Verbindungsöffnung bzw. der zweite Einlassöffnungsbereich bereitgestellt sein kann.

## Patentansprüche

1. Abgasschalldämpfer für den Abgasstrom einer Brennkraftmaschine, insbesondere Fahrzeugbrennkraftmaschine, umfassend:
- in einem Schalldämpfergehäuse (12) eine erste Kammer (14) und eine zweite Kammer (16),
- einen Abgaseinlass (24), wobei der Abgaseinlass (24) in einem ersten Einlassöffnungsbereich (30) zur ersten Kammer (14) offen ist und in einem zweiten Einlassöffnungsbereich (32) zur zweiten Kammer (16) offen ist,
- einen Abgasauslass (36), wobei der Abgasauslass (36) in einem Auslassöffnungsbereich (42) zur ersten Kammer (14) offen ist,
- wenigstens eine Verbindungsöffnung (50) zwischen der ersten Kammer (14) und der zweiten Kammer (16) für eine Abgasströmung von der zweiten Kammer (16) zur ersten Kammer (14),
- eine der wenigstens einen Verbindungsöffnung (50) zugeordnete Abgasventilanordnung (52) mit einem Ventilelement (56), umfassend einen in einer Abschließstellung der Abgasventilanordnung (52) die wenigstens eine Verbindungsöffnung (50) abschließenden Abschließbereich (58),
**dadurch gekennzeichnet, dass** die Abgasventilanordnung (52) einen dem zweiten Einlassöffnungsbereich (32) zugeordneten Betätigungsbereich (64) umfasst zur Erzeugung einer die Abgasventilanordnung (52) aus der Abschließstellung in Richtung zu einer Offenstellung beaufschlagenden Betätigungskraft durch Abgasumströmung.

2. Abgasschalldämpfer nach Anspruch 1, **dadurch gekennzeichnet, dass** die Abgasventilanordnung (52) im Wesentlichen in der zweiten Kammer (16) angeordnet ist,
oder/und
dass der Abschließbereich (58) einen in der Abschließstellung der Abgasventilanordnung (52) die wenigstens eine Verbindungsöffnung (50) vorzugsweise an einer der zweiten Kammer (16) zugewandten Seite wenigstens teilweise bedeckenden Ventilklappenbereich umfasst.

3. Abgasschalldämpfer nach einem der Ansprüche 1 oder 2, **dadurch gekennzeichnet, dass** dem Ventilelement (56) eine Anschlagdämpfungsanordnung (80) zur Anschlagdämpfung bei Bewegung des Ventilelements (56) in Richtung Abschließstellung der Abgasventilanordnung (52) zugeordnet ist,
vorzugsweise wobei die Anschlagdämpfungsanordnung (80) Anschlagdämpfungsmaterial (82) umfasst, wobei das Anschlagdämpfungsmaterial (82) an einem den zweiten Einlassöffnungsbereich (32) bereitstellenden Bauteil (26) oder/und einem die wenigstens eine Verbindungsöffnung (50) bereitstellenden Bauteil (48) oder/und dem Ventilelement (56) in seinem mit dem den zweiten Einlassöffnungsbereich (32) bereitstellenden Bauteil (26) oder/und dem die wenigstens eine Verbindungsöffnung (50) bereitstellenden Bauteil (48) zusammenwirkenden Bereich vorgesehen ist.

4. Abgasschalldämpfer nach einem der Ansprüche 1 bis 3, **dadurch gekennzeichnet, dass** eine erste Leckageöffnungsanordnung vorgesehen ist zum Bereitstellen eines Abgasleckagestroms von der zweiten Kammer (16) zur ersten Kammer (14) bei in der Abschließstellung positionierter Abgasventilanordnung (52),
vorzugsweise wobei die erste Leckageöffnungsanordnung wenigstens eine Durchströmöffnung (62) im Abschließbereich (58) oder/und in einem die wenigstens eine Verbindungsöffnung (50) bereitstellenden Bauteil (48) oder/und zwischen dem Abschließbereich (58) und einem die wenigstens eine Verbindungsöffnung (50) bereitstellenden Bauteil (48) umfasst.

5. Abgasschalldämpfer nach Anspruch 3 und Anspruch 4, **dadurch gekennzeichnet, dass** die Anschlagdämpfungsanordnung (80) wenigstens einen Teil der ersten Leckageöffnunganordnung bereitstellt,
vorzugsweise wobei die Anschlagdämpfungsanordnung flexibles, poröses Anschlagmaterial (82), vorzugsweise Drahtgeflechtmaterial, umfasst.

6. Abgasschalldämpfer nach einem der Ansprüche 1 bis 5, **dadurch gekennzeichnet, dass** bei in der Abschließstellung positionierter Abgasventilanordnung (52) der Abschließbereich (58) aufgrund einer zwischen der zweiten Kammer (16) und der ersten Kammer (14) bestehenden Druckdifferenz in Richtung Abschließstellung belastet ist,
oder/und
dass die Abgasventilanordnung (52) durch eine Unterstützungskraftwirkung in Richtung Abschließstellung belastet ist, vorzugsweise wobei die Unterstützungskraftwirkung durch Federkraft oder/und Schwerkraft bereitgestellt ist.

7. Abgasschalldämpfer nach Anspruch 6, **dadurch gekennzeichnet, dass** die Unterstützungskraftwirkung bei Bewegung der Abgasventilanordnung (52) von der Abschließstellung zur Offenstellung degressiv zunimmt,
vorzugsweise wobei eine Unterstützungskraftanordnung eine das Ventilelement (56) zur Verschwenkung in Richtung Abschließstellung der Abgasventilanordnung (52) mit Hebelwirkung beaufschlagende Unterstützungskraftfeder (70) umfasst, wobei eine effektive Hebellänge (H) bei Verschwenkung des Ventilelements (56) von der Abschließstellung der Abgasventilanordnung (52) in Richtung zur Offenstellung der Abgasventilanordnung (52) wenigstens bereichsweise abnimmt.

8. Abgasschalldämpfer nach einem der Ansprüche 1 bis 7, **dadurch gekennzeichnet, dass** der Betätigungsbereich (64) einen in der Abschließstellung der Abgasventilanordnung (52) den zweiten Einlassöffnungsbereich (32) vorzugsweise an einer der zweiten Kammer (16) zugewandten Seite wenigstens teilweise bedeckenden Betätigungsklappenbereich an dem Ventilelement (56) umfasst.

9. Abgasschalldämpfer nach Anspruch 8, **dadurch gekennzeichnet, dass** eine zweite Leckageöffnungsanordnung vorgesehen ist zur Bereitstellung eines Abgasleckagestroms aus dem Abgaseinlass (24) in die zweite Kammer (16) bei in der Abschließstellung positionierter Abgasventilanordnung (52), vorzugsweise wobei die zweite Leckageöffnungsanordnung wenigstens eine Durchströmöffnung (66) im Betätigungsbereich (64) oder/und in einem den zweiten Einlassöffnungsbereich (32) bereitstellenden Bauteil (26) oder/und zwischen dem Betätigungsbereich (64) und einem den zweiten Einlassöffnungsbereich (32) bereitstellenden Bauteil (26) umfasst.

10. Abgasschalldämpfer nach einem der Ansprüche 1 bis 9, **dadurch gekennzeichnet, dass** der Betätigungsbereich (64) wenigstens ein, vorzugsweise eine Mehrzahl von von Abgas umströmbaren Strömungsleitelementen (68) umfasst,
oder/und
dass eine vorzugsweise schalldämpfendes Material (44) enthaltende dritte Kammer (18) im Schalldämpfergehäuse (12) zwischen der ersten Kammer (14) und der zweiten Kammer (16) vorgesehen ist.

11. Abgasschalldämpfer nach Anspruch 10, **dadurch gekennzeichnet, dass** der Abgaseinlass (24) wenigstens ein die erste Kammer (14) und die dritte Kammer (18) durchsetzendes, im ersten Einlassöffnungsbereich (30) zur ersten Kammer (14) offenes und im zweiten Einlassöffnungsbereich (32) zur zweiten Kammer (16) offenes Einlassrohr (26) umfasst, oder/und dass der Abgasauslass (36) wenigstens ein die zweite Kammer (16) und die dritte Kammer (18) durchsetzendes, im Auslassöffnungsbereich (42) zur ersten Kammer (14) offenes Auslassrohr (38) umfasst, oder/und dass wenigstens ein die dritte Kammer (18) durchsetzendes und zum Bereitstellen einer Verbindungsöffnung (50) zur ersten Kammer (14) und zur zweiten Kammer (16) offenes Verbindungsrohr (48) vorgesehen ist.

## Claims

1. Exhaust muffler for the exhaust gas stream of an internal combustion engine, especially vehicle internal combustion engine, comprising
- a first chamber (14) and a second chamber (16) in a muffler housing (12),
- an exhaust gas inlet (24), wherein said exhaust gas inlet (24) is open towards the first chamber (14) in a first inlet opening area (30) and is open towards the second chamber (16) in a second inlet opening area (32),
- an exhaust gas outlet (36), wherein the exhaust gas outlet (36) is open towards the first chamber (14) in an outlet opening area (42),
- at least one connection opening (50) between the first chamber (14) and the second chamber (16) for an exhaust gas flow from the second chamber (16) to the first chamber (14),
- an exhaust gas valve arrangement (52) associated to the at least one connection opening (50) with a valve element (56), comprising a closing area (58) closing the at least one connection opening (50) in a closing position of the exhaust gas valve arrangement (52),
**characterized in that** the exhaust gas valve arrangement (52) comprises an actuating area (64) associated to the second inlet opening area (32) for generating an actuating force due to an exhaust gas flow around, which said actuating force moves the exhaust gas valve arrangement (52) from the closing position in the direction of an open position.

2. Exhaust muffler according to claim 1, **characterized in that** the exhaust gas valve arrangement (52) is arranged essentially in the second chamber (16),
or/and
**in that** the closing area (58) comprises a valve flap area, which covers the at least one connection opening (50) at least partly on a side facing the second chamber (16) in the closing position of the exhaust gas valve arrangement (52).

3. Exhaust muffler according to one of claims 1 or 2, **characterized in that** an impact damping device (80) is associated to the valve element (56) for damping the impact during the motion of the valve element (56) in the direction of the closing position of the exhaust gas valve arrangement (52),
wherein preferably the impact damping device (80) comprises impact damping material (82), wherein said impact damping material (82) is provided on a component (26) providing the second inlet opening area (32) or/and on a component (48) providing the at least one connection opening (50) or/and on the valve element (56) in its area cooperating with the component (26) providing the second inlet opening area (32) or/and with the component (48) providing the at least one connection opening (50).

4. Exhaust muffler according to one of claims 1 to 3, **characterized in that** a first leakage opening arrangement is provided for providing an exhaust gas leakage flow from the second chamber (16) to the first chamber (14) when the exhaust gas valve arrangement (52) is positioned in the closing position,
wherein preferably the first leakage opening arrangement comprises at least one flowthrough opening (62) in the closing area (58) or/and in a component (48) providing the at least one connection opening (50) or/and between the closing area (58) and a component (48) providing the at least one connection opening (50).

5. Exhaust muffler according to claim 3 and claim 4, **characterized in that** the impact damping device (80) provides at least part of the first leakage opening arrangement, wherein preferably the impact damping device comprises flexible, porous impact-absorbing material (82), preferably wire mesh material.

6. Exhaust muffler according to one of claims 1 to 5, **characterized in that** when the exhaust gas valve arrangement (52) is positioned in the closing position, the closing area (58) is stressed in the direction of the closing position because of a pressure difference existing between the second chamber (16) and the first chamber (14),
or/and
**in that** the exhaust gas valve arrangement (52) is stressed by the action of a supporting force in the direction of the closing position, wherein preferably the supporting force action is provided by spring force or/and the force of gravity.

7. Exhaust muffler according to claim 6, **characterized in that** the supporting force action increases degressively during the motion of the exhaust gas valve arrangement (52) from the closing position to the open position,
wherein preferably a supporting force arrangement comprises a supporting force spring (70), which acts on the valve element (56) for pivoting in the direction of the closing position of the exhaust gas valve arrangement (52) with lever action, wherein an effective lever arm (H) decreases in at least some areas during the pivoting of the valve element (56) from the closing position of the exhaust gas valve arrangement (52) in the direction of the open position of the exhaust gas valve arrangement (52).

8. Exhaust muffler according to one of claims 1 to 7, **characterized in that** the actuating area (64) comprises an actuating flap area at the valve element (56), which said flap area covers the second inlet opening area (32) in the closing position of the exhaust gas valve arrangement (52) at least partly preferably on a side facing the second chamber (16).

9. Exhaust muffler according to claim 8, **characterized in that** a second leakage opening arrangement is provided for providing an exhaust gas leakage flow from the exhaust gas inlet (24) into the second chamber (16) when the exhaust gas valve arrangement (52) is positioned in the closing position,
wherein preferably the second leakage opening arrangement comprises at least one flowthrough opening (66) in the actuating area (64) or/and in a component (26) providing the second inlet opening area (32) or/and between the actuating area (64) and a component (26) providing the second inlet opening area (32).

10. Exhaust muffler according to one of claims 1 to 9, **characterized in that** the actuating area (64) comprises at least one and preferably a plurality of flow guide elements (68), around which exhaust gas can flow,
or/and
**in that** a third chamber (18) preferably containing muffling material (44) is provided in the muffler housing (12) between the first chamber (14) and the second chamber (16).

11. Exhaust muffler according to claim 10, **characterized in that** the exhaust gas inlet (24) comprises at least one inlet pipe (26), which passes through the first chamber (14) and the third chamber (18), is open towards the first chamber (14) in the first inlet opening area (30) and is open towards the second chamber (16) in the second inlet opening area (32), or/and that the exhaust gas outlet (36) comprises at least one outlet pipe (38), which passes through the second chamber (16) and the third chamber (18) and is open in the outlet opening area (42) towards the first chamber (14), or/and that at least one connection pipe (48) is provided, which passes through the third chamber (18) and is open towards the first chamber (14) and towards the second chamber (16) for providing a connection opening (50).

## Revendications

1. Silencieux d'échappement pour le courant de gaz d'échappement d'un moteur à combustion, en particulier d'un moteur d'un véhicule, comprenant:
- une première chambre (14) et une deuxième chambre dans un boîtier de silencieux (12),
- une entrée de gaz d'échappement (24), l'entrée de gaz d'échappement (24) étant dans une première région d'ouverture d'entrée (30) ouverte vers la première chambre (14) et étant dans une deuxième région d'ouverture d'entrée (32) ouverte vers la deuxième chambre (16),
- une sortie de gaz d'échappement (36), la sortie de gaz d'échappement (36) étant dans une région d'ouverture de sortie (42) ouverte vers la première chambre (14),
- au moins une ouverture de connexion (50) entre la première chambre (14) et la deuxième chambre (16) pour un écoulement de gaz d'échappement de la deuxième chambre (16) vers la première chambre (14),
- un arrangement de soupape de gaz d'échappement (52) associé à ladite au moins une ouverture de connexion (50) avec un élément de soupape (56) comprenant une région de fermeture (58) fermant ladite au moins une ouverture de connexion (50) dans une position de fermeture,
**caractérisé en ce que** l'arrangement de soupape de gaz d'échappement (52) comprend une région d'actuation (64) associée à la deuxième région d'ouverture d'entrée (32) pour générer une force d'actuation mouvant l'arrangement de valve de gaz d'échappement (52) de la position de fermeture dans le sens d'une position d'ouverture par une circulation de gaz d'échappement.

2. Silencieux d'échappement selon la revendication 1, **caractérisé en ce que** l'arrangement de valve de gaz d'échappement (52) est arrange essentiellement dans la deuxième chambre (16),
ou/et
**en ce que** la région de fermeture (58) comprend une région de clapets de soupape couvrant, dans la position de fermeture de l'arrangement de valve de gaz d'échappement (52), au moins en partie ladite au moins une ouverture de connexion (50), de préférence à un côté faisant face à la deuxième chambre (16).

3. Silencieux d'échappement selon une des revendications 1 ou 2, **caractérisé en ce qu'**un arrangement d'amortissement de butée (80) est associé à l'élément de soupape (56) pour l'amortissement de butée lors d'un mouvement de l'élément de soupape (56) dans le sens de la position de fermeture de l'arrangement de valve de gaz d'échappement (52), où de préférence l'arrangement d'amortissement de butée (80) comprend du matériel d'amortissement de butée (82), le matériel d'amortissement de butée (82) étant prévu à un composant (26) formant la deuxième région d'ouverture d'entrée (32) ou/et à un composant (48) formant ladite au moins une ouverture de connexion (50) ou/et à l'élément de soupape (56) dans a région coopérant avec le composant (26) formant la deuxième région d'ouverture d'entrée (32) ou/et le composant (48) formant ladite au moins une ouverture de connexion (50).

4. Silencieux d'échappement selon une des revendications 1 à 3, **caractérisé en ce qu'**un premier arrangement d'ouverture de fuite est prévu pour prévoir un écoulement de fuite de gaz d'échappement de la deuxième chambre (16) à la première chambre (14) lorsque l'arrangement de valve de gaz d'échappement (52) est positionné dans la position de fermeture,
ou de préférence le premier arrangement d'ouverture de fuite comprend au moins une ouverture de passage (62) dans la région de fermeture (58) ou/et dans un composant (48) formant ladite au moins une ouverture de connexion (50) ou/et entre la région de fermeture (58) et un composant (48) formant ladite au moins une ouverture de connexion (50).

5. Silencieux d'échappement selon la revendication 3 et la revendication 4, **caractérisé en ce que** l'arrangement d'amortissement de butée (80) forme au moins une partie du premier arrangement d'ouverture de fuite,
ou de préférence l'arrangement d'amortissement de butée comprend du matériel de butée (82) flexible et poreux, de préférence un grillage métallique.

6. Silencieux d'échappement selon une des revendications 1 à 5, **caractérisé en ce que** dans l'arrangement de valve de gaz d'échappement (52) positionné dans la position de fermeture la région de fermeture (58) est chargée dans le sens de la position de fermeture due à une différence de pression entre la deuxième chambre (16) et la première chambre (14),
or/and
**en ce que** l'arrangement de valve de gaz d'échappement (52) est chargé par un effet de force de support dans le sens de la position de fermeture, l'effet de force de support étant de préférence réalisé par une force de ressort ou par gravité.

7. Silencieux d'échappement selon la revendication 6, **caractérisé en ce que**,
l'effet de force de support augmente dégressivement lors du mouvement de l'arrangement de valve de gaz d'échappement (52) de la position de fermeture à la position ouverte,
où de préférence un arrangement de force de support comprend un ressort de force de support (70) agissant par un effet de levier sur l'élément de soupape (56) pour un pivotement dans le sens de la position de fermeture de l'arrangement de valve de gaz d'échappement (52), où une longueur de levier effective (H) décroît au moins partiellement pendant le pivotement de l'élément de soupape (56) de la position de fermeture de l'arrangement de valve de gaz d'échappement (52) dans le sens de la position ouverte de l'arrangement de valve de gaz d'échappement (52).

8. Silencieux d'échappement selon une des revendications 1 à 7, **caractérisé en ce que** la région d'actuation (64) comprend une région de clapet d'actuation à l'élément de soupape (56) couvrant, dans la position de fermeture de l'arrangement de valve de gaz d'échappement (52) au moins partiellement la deuxième région d'ouverture d'entrée (32), de préférence à un côté faisant face à la deuxième chambre (16).

9. Silencieux d'échappement selon la revendication 8, **caractérisé en ce qu'**une deuxième arrangement d'ouverture de fuite est formé pour prévoir un écoulement de fuite de gaz d'échappement de l'entrée de gaz d'échappement (24) vers la deuxième chambre (16) lorsque l'arrangement de valve de gaz d'échappement (52) est positionné dans la position de fermeture,
où de préférence le deuxième arrangement d'ouverture de fuite comprend au moins une ouverture de passage (66) dans la région d'actuation (64) ou/et dans un composant (26) prévoyant la deuxième région d'ouverture d'entrée (32) ou/et entre la région d'actuation (64) et un composant (26) prévoyant la deuxième région d'ouverture d'entrée (32).

10. Silencieux d'échappement selon une des revendications 1 à 9, **caractérisé en ce que** la région d'actuation (64) comprend au moins un, de préférence une pluralité d'éléments de guidage de l'écoulement (68) autour desquels le gaz d'échappement peut circuler,
ou/et
**en ce qu'**une troisième chambre (18) comprenant de préférence du matériel d'isolant acoustique (44) est prévue dans le boîtier de silencieux (12) entre la première chambre (14) et la deuxième chambre (16).

11. Silencieux d'échappement selon la revendication 10, **caractérisé en ce que** l'entrée de gaz d'échappement (24) comprend un tube d'entrée (26) passant au moins à travers la première chambre (14) et la troisième chambre (18), ouvert envers la première chambre (14) dans la première région d'ouverture d'entrée (30) et envers la deuxième chambre (16) dans la deuxième région d'ouverture d'entrée (32), ou/et **en ce que** la sortie de gaz d'échappement (36) comprend un tube de sortie (38) passant à travers la première chambre (14) et la troisième chambre (18), ouvert envers la première chambre (14) dans la région d'ouverture de sortie (42) ou/et **en ce qu'**un tube de connexion (48) est prévu, passant au moins à travers la troisième chambre (18), formant une ouverture de connexion (50) est étant ouvert envers la première chambre (14) et la deuxième chambre (16).
